# FASCICULE DE BREVET EUROPEEN

(11) **EP 1 452 461 B1**
(45) Date de publication et mention de la délivrance du brevet: **10.05.2017**
(21) Numéro de dépôt: 04290490.4
(22) Date de dépôt: 24.02.2004
(51) Int. Cl.: B65F 1/14

(54) **Conteneur de réception et/ou de collecte de déchets**
Behälter zur Aufnahme und/oder zum Sammeln von Müll
Receptacle for receiving and/or collecting refuse

(30) Priorité: 26.02.2003 FR 0302339
(43) Date de publication de la demande: 01.09.2004
(73) Titulaire: COMPAGNIE PLASTIC OMNIUM, 69007 Lyon (FR)
(72) Inventeur: Obriot, Denis, 52600 Heuillet-Cotton (FR); Serrault, Jean-Pierre, 92700 Colombes (FR); Michaux, Francis, 52200 Langres (FR); Girod, Laurent, 52200 Langres (FR)
(74) Mandataire: Remy, Vincent Noel Paul

(56) Documents cités:
- DE-C- 729 650
- DE-C- 943 513
- DE-U- 9 107 881
- DE-U- 20 010 772
- DE-U- 29 815 565
- FR-A- 2 789 343
- FR-A- 2 806 065
- US-A- 3 779 157
- US-A- 4 453 648

## Description

La présente invention a pour objet un conteneur de réception et/ou de collecte de déchets, notamment de déchets ménagers.

Dans le cadre du tri sélectif des déchets, les usagers ont à leur disposition une pluralité de conteneurs, généralement des bacs roulants, de collecte destinés chacun à recevoir un type particulier de déchets, par exemple des objets en verre, des déchets organiques ou encore des emballages.

Il est important que chaque conteneur de collecte contienne uniquement les déchets pour lesquels il est destiné car, en cas de mélange de déchets de différents types, le centre de traitement peut refuser de prendre en charge les déchets, ce qui est particulièrement dommageable et coûteux car ces déchets doivent alors être redirigés vers un autre lieu.

Afin d'interdire l'introduction dans un conteneur de collecte, de déchets autres que ceux pour lesquels il est destiné, le conteneur peut comporter un couvercle verrouillable grâce à une serrure. Un tel couvercle peut comporter une ouverture adaptée à un type particulier de déchets. Par exemple, le couvercle peut comporter une ouverture de section circulaire pour recevoir des bouteilles en verre ou de section rectangulaire pour les emballages ménagers à recycler (EMR).

Afin de vérifier que les déchets sont bien triés, des municipalités emploient des personnes dont le rôle est d'inspecter, avant la collecte par les véhicules de ramassage, que les déchets contenus dans les bacs de collecte sélective correspondent bien à un type particulier de déchets.

Pour ce faire, la personne doit ouvrir le couvercle à l'aide d'une clé spécifique pour pouvoir accéder aux déchets contenus dans le bac.

Cette opération de vérification, répétée sur un grand nombre de bacs de collecte, s'avère fastidieuse et coûteuse.

On connait des documents DE-U-91 07 881, DE-C-729 650 et FR-A-2 806 065 un conteneur de réception et/ou de collecte de déchets conforme au préambule de la revendication 1.

L'invention vise notamment à simplifier les opérations de ramassage de déchets en évitant une opération de vérification préalable.

Elle y parvient grâce à un conteneur de réception et/ou de collecte de déchets comportant une cuve et éventuellement un couvercle ou un capot, réalisés en matière plastique, la cuve et/ou l'éventuel couvercle ou capot comportent au moins une région réalisée en une matière plastique transparente, agencée pour rendre l'intérieur de la cuve visible depuis l'extérieur, caractérisé en ce que la région transparente est réalisée en polyéthylène térephtalate (PET).

Il faut bien noter que, dans la présente invention, on distingue les termes « transparent » et « translucide ».

Une région transparente laisse passer la lumière et paraître avec netteté les objets qui se trouvent derrière alors qu'une région translucide est perméable à la lumière mais ne permet pas de distinguer nettement les objets situés derrière.

Grâce à la région transparente, il n'est pas nécessaire d'employer une personne pour inspecter les conteneurs sortis sur la voie publique avant leur ramassage par les ripeurs qui procèdent au vidage des conteneurs dans le camion de collecte.

Les ripeurs peuvent vérifier visuellement, sans ouvrir les conteneurs, et donc aisément, lors du ramassage, si les conteneurs de collecte contiennent le type correct de déchets et, en fonction, décider si ces conteneurs doivent être pris en charge ou non.

Deplus, le PET, outre des propriétés satisfaisantes de transparence, offre également une bonne résistance aux chocs, aux rayures, aux rayons ultraviolets et aux agents chimiques, notamment aux produits de nettoyage.

Dans un exemple de mise en oeuvre de l'invention, la cuve est entièrement transparente. En variante, la cuve est partiellement transparente.

Cette région transparente peut par exemple correspondre à une paroi latérale de la cuve ou avoir la forme d'une fenêtre située par exemple à mi-hauteur de la cuve.

Cette région transparente peut être annulaire ou non et peut présenter des formes variées, par exemple rectangulaire ou circulaire.

Le couvercle ou le capot, le cas échéant, peuvent être entièrement transparents ou, en variante, être partiellement transparents.

De préférence, la cuve et/ou l'éventuel couvercle ou capot sont réalisés par moulage d'une matière thermoplastique, notamment du polyéthylène téréphthalate (PET).

Le PET utilisé pour la région transparente peut être coloré ou incolore. La couleur donnée à la région transparente, le cas échéant, peut servir comme code de couleur associé à un type particulier de déchets.

Lorsque la région transparente ne couvre pas entièrement la cuve ou l'éventuel couvercle ou capot, la cuve ou l'éventuel couvercle ou capot peuvent être réalisés par co-moulage de deux matières plastiques, dont l'une est en PET transparent et l'autre opaque.

Dans un exemple de mise en oeuvre de l'invention, la cuve est réalisée par moulage par injection d'une matière thermoplastique la cuve ayant une marque correspondant à un point d'injection et la cuve présentant une épaisseur qui est décroissante le long d'un trajet fictif, situé dans un plan axial de la cuve, allant de ladite marque à l'ouverture de la cuve.

Le terme « décroissant » n'exclut pas le fait que l'épaisseur puisse être constante sur une portion du trajet précité.

Ladite marque peut être située sur le fond de la cuve.

Dans un exemple de mise en oeuvre de l'invention, l'épaisseur minimale de la cuve est inférieure de 40 % à 60 % à l'épaisseur maximale de la cuve.

Avantageusement, l'épaisseur de la cuve décroît de manière continue, c'est-à-dire étant sans variation brusque.

La cuve peut comporter une portion ayant une concavité dirigée vers l'extérieur de la cuve, avec notamment une forme sensiblement en calotte sphérique, la marque étant située sur cette portion.

De préférence, la marque étant réalisée sur un sommet de cette portion, l'épaisseur de la cuve est décroissante depuis le sommet de cette portion vers la base de celle-ci.

De préférence, la cuve est dépourvue de nervure en saillie par exemple sur une face extérieure.

On peut mettre en oeuvre un procédé de fabrication d'une cuve d'un conteneur de réception et/ou de collecte de déchets, le procédé comportant les étapes suivantes :
- fournir un moule apte à définir une empreinte destinée au moulage de la cuve, l'empreinte étant reliée à un canal d'injection par un point d'injection,
- injecter dans l'empreinte du moule une matière thermoplastique, qui est du PET, par le canal d'injection, la matière thermoplastique étant choisie de manière à être transparente au moins après refroidissement,
l'empreinte du moule présente une forme choisie de sorte que la cuve issue du moulage présente une épaisseur qui est décroissante le long d'un trajet fictif, situé dans un plan axial de la cuve, allant d'une marque sur la cuve correspondant au point d'injection à l'ouverture de la cuve.

Grâce au procédé de fabrication, du fait de la décroissance de l'épaisseur, le remplissage de l'empreinte du moule par la matière thermoplastique est meilleur.

Le procédé de fabrication permet en outre un refroidissement relativement rapide dans des régions de l'empreinte éloignées du point d'injection de manière à obtenir une cuve présentant des propriétés satisfaisantes de transparence.

Dans un exemple de mise en oeuvre du procédé de fabrication, le canal d'injection débouche dans une région de l'empreinte présentant une forme sensiblement en calotte sphérique.

Une telle forme permet un remplissage satisfaisant au voisinage du point d'injection et d'obtenir des propriétés satisfaisantes de transparence.

Dans un exemple de mise en oeuvre de l'invention, le conteneur est un bac roulant et comporte des roues permettant de le déplacer aisément.

En variante, le conteneur est utilisé comme mobilier urbain, étant par exemple une corbeille à papier montée à demeure sur un poteau ou posée sur le sol.

L'invention peut ainsi permettre aux forces de l'ordre d'inspecter visuellement les objets contenus dans le conteneur afin d'exercer une surveillance, notamment dans le cadre de la lutte anti-terroriste.

La présente invention pourra être mieux comprise à la lecture de la description détaillée qui va suivre, d'exemples de mise en oeuvre non limitatifs, et à l'examen du dessin annexé, sur lequel :
- la figure 1 représente, schématiquement et partiellement, en vue de côté, un bac roulant de collecte de déchets conforme à l'invention,
- la figure 2 représente, schématiquement et partiellement, en vue de dessus, le bac de collecte de la figure 1,
- les figures 3 et 4 représentent, schématiquement et partiellement, deux variantes de mise en oeuvre de l'invention,
- la figure 5 représente, schématiquement et partiellement, une corbeille à papier conforme à l'invention, et
- la figure 6 est une vue schématique et partielle, en coupe axiale, d'une cuve conforme à un exemple de mise en oeuvre de l'invention.

On a représenté sur la figure 1 un conteneur de collecte de déchets 1 en forme de bac roulant comportant, de manière conventionnelle, une cuve 2 apte à être fermée par un couvercle 3 monté pivotant sur la cuve 2.

La cuve 2 est pourvue de deux roues 4 permettant de déplacer le bac 1 aisément.

Dans l'exemple considéré, le couvercle 3 comporte une ouverture 5 de section rectangulaire pouvant être fermée par des moyens appropriés et permettant d'introduire dans le bac 1 des déchets de type emballages ménagers à recycler (EMR).

Le couvercle 3 peut être verrouillé en position de fermeture au moyen d'un verrou non représenté.

Dans l'exemple considéré, la cuve 2 est entièrement réalisée par moulage de PET transparent.

Le couvercle 3 est réalisé par moulage d'une matière thermoplastique non transparente.

En variante, comme illustré sur la figure 3, la cuve 2 peut être réalisée, de manière conventionnelle, en une matière thermoplastique non transparente et le couvercle 3 être réalisé par moulage de PET transparent.

Dans une variante non représentée, la cuve 2 et le couvercle 3 sont tous deux réalisés par moulage d'une matière thermoplastique transparente, l'un au moins ayant une partie transparente réalisée en PET.

Dans le cas où le couvercle 3 est réalisé en une matière thermoplastique transparente, cette matière peut être colorée et servir de code de couleur pour distinguer les différents types de déchets.

L'un au moins de la cuve 2 et du couvercle 3 forme ainsi une région transparente permettant de vérifier de manière très simple le contenu de la cuve 2.

On ne sort pas du cadre de la présente invention lorsque la cuve 2 ou le couvercle 3 ne sont pas réalisés entièrement en une matière thermoplastique transparente.

Ainsi, comme illustré sur la figure 4, la cuve 2 peut comporter une région transparente 6 sous la forme d'une fenêtre faisant tout le tour de la cuve 2, cette région 6 étant située sensiblement à mi-hauteur de la cuve 2 et étant adjacente à des régions opaques de la cuve 2.

En variante encore, la cuve 2 peut comporter une paroi transparente, par exemple la paroi frontale 7, les trois autres parois latérales étant opaques.

La cuve 2 peut par exemple être réalisée par co-moulage de deux matières plastiques, dont l'une est en PET transparent et l'autre opaque.

L'invention n'est pas limitée aux conteneurs roulants tels que ceux décrits ci-dessus.

On a représenté sur la figure 5 une corbeille à papier 10 destinée à être disposée sur la voie publique et comportant une cuve 11 apte à être fixée sur un poteau 12, et un capot 13 monté sur la cuve 11.

Dans l'exemple considéré, la cuve 11 est réalisée par moulage en PET transparent.

Le capot 13 dans lequel sont ménagées des ouvertures 14 pour l'introduction de déchets peut être réalisé en une matière thermoplastique opaque, comme illustré sur la figure 5, ou, en variante, être réalisé en une matière thermoplastique transparente.

La corbeille 10 est destinée à être utilisée dans des lieux publics et permet aux forces de l'ordre de vérifier aisément son contenu afin de déceler par exemple si elle ne contient pas d'engin explosif, notamment.

Comme les bacs décrits en référence aux figures 1 à 4, la corbeille à papier 10 peut être réalisée en tout ou partie en matière plastique transparente colorée.

On a représenté, en référence à la figure 6, une coupe axiale d'une cuve 20 conforme à un autre exemple de mise en oeuvre de l'invention, agencée en corbeille à papier et réalisée par moulage par injection de PET.

La cuve 20 comporte un fond 21 et une ouverture supérieure 22.

Dans l'exemple considéré, le fond 21 comporte un renfoncement 23 dirigé vers l'intérieur de la cuve 20.

Le renfoncement 23 comporte une portion centrale 24 sensiblement en forme de calotte sphérique de concavité dirigée vers l'extérieur de la cuve 20.

La cuve 20 présente une épaisseur qui est décroissante le long d'un trajet fictif, situé dans le plan axial de la cuve, comme illustré sur la figure 6, allant d'une marque 25 sur l'extérieure de la cuve, laissée par le point d'injection, à l'ouverture supérieure 22.

L'épaisseur minimale de la cuve mesurée au niveau de l'ouverture 22 est inférieure de 40 % à 60 % à l'épaisseur maximale de la cuve mesurée au sommet de la portion centrale 24 du fond 21.

Dans l'exemple considéré, la cuve présente les caractéristiques suivantes :
- l'épaisseur e₁ est mesurée sensiblement au sommet de la portion centrale 24,
- l'épaisseur e₂, mesurée à la base de la portion centrale 24, est voisine de 0,83 e₁,
- l'épaisseur e₃, mesurée sur le renfoncement 23, en dehors de la portion centrale 24, est voisine de 0,63 e₁,
- l'épaisseur e₄ mesurée dans une région inférieure d'une paroi latérale 26 de la cuve est sensiblement égale à celle e₃ du renfoncement 23,
- l'épaisseur e₅, mesurée sensiblement à mi-hauteur de la paroi 26, est voisine de 0,58 e₁,
- l'épaisseur e₆, mesurée à l'extrémité supérieure de la cuve 20, est voisine de 0,50 e₁.

La portion 24 peut présenter une légère surépaisseur à l'emplacement de la marque 25.

## Revendications

1. Conteneur de réception et/ou de collecte de déchets (1 ; 10) comportant une cuve (2 ; 11) et éventuellement un couvercle (3) ou un capot (13), réalisés en matière plastique, la cuve et/ou l'éventuel couvercle ou capot comportant au moins une région transparente (2 ; 3 ; 6 ; 7 ; 11), agencée pour rendre l'intérieur de la cuve visible depuis l'extérieur, **caractérisé en ce que** la région transparente est réalisée en PET.

2. Conteneur selon la revendication 1, **caractérisé par le fait que** la cuve (2 ; 11) est entièrement transparente.

3. Conteneur selon la revendication 1, **caractérisé par le fait que** la cuve (2 ; 11) est partiellement transparente.

4. Conteneur selon l'une quelconque des revendications précédentes, **caractérisé par le fait que** le couvercle (3) ou le capot (13) sont entièrement transparents.

5. Conteneur selon l'une quelconque des revendications 1 à 3, **caractérisé par le fait que** le couvercle (3) ou le capot (13) sont partiellement transparents.

6. Conteneur selon l'une quelconque des revendications précédentes, **caractérisé par le fait que** la cuve (2 ; 11) et/ou l'éventuel couvercle (3) ou capot (13) sont réalisés par moulage.

7. Conteneur selon l'une quelconque des revendications précédentes, **caractérisé par le fait que** le PET utilisé pour la région transparente est coloré.

8. Conteneur selon l'une quelconque des revendications précédentes, la région transparente ne couvrant pas entièrement la cuve ou l'éventuel couvercle ou capot (13), **caractérisé par le fait que** la cuve (2 ; 11) ou l'éventuel couvercle (3) ou capot (13) sont réalisés par co-moulage de deux matières plastiques, dont l'une est transparente et l'autre opaque.

9. Conteneur selon l'une quelconque des revendications précédentes, **caractérisé par le fait qu'**il est réalisé sous forme de bac roulant (1) et comporte des roues (4) permettant de le déplacer aisément.

10. Conteneur selon l'une quelconque des revendications 1 à 9, **caractérisé par le fait qu'**il est utilisé comme mobilier urbain, étant notamment une corbeille à papier (10) montée à demeure sur un poteau (12) ou posée sur le sol.

11. Conteneur selon l'une quelconque des revendications précédentes, la cuve étant réalisée par moulage par injection d'une matière thermoplastique, la cuve ayant une marque correspondant à un point d'injection, **caractérisé par le fait que** la cuve présente une épaisseur qui est décroissante le long d'un trajet fictif, situé dans un plan axial de la cuve, allant de ladite marque (25) à l'ouverture (22) de la cuve (20).

12. Conteneur selon la revendication 11, **caractérisé par le fait que** la marque est située sur le fond de la cuve.

13. Conteneur selon l'une des revendications 11 et 12, **caractérisé par le fait que** l'épaisseur minimale de la cuve est inférieure de 40 % à 60 % à l'épaisseur maximale de la cuve.

14. Conteneur selon l'une quelconque des revendications 11 à 13, **caractérisé par le fait que** l'épaisseur de la cuve décroît de manière continue.

15. Conteneur selon l'une quelconque des revendications 11 à 14, **caractérisé par le fait que** la cuve comporte une portion ayant une concavité dirigée vers l'extérieur de la cuve, avec notamment une forme sensiblement en calotte sphérique, la marque étant située sur cette portion.

## Patentansprüche

1. Behälter zum Aufnehmen und/oder zum Sammeln von Abfällen (1; 10) mit einem Trog (2; 11) und gegebenenfalls einem Deckel (3) oder einer Haube (13), die aus Kunststoff realisiert sind, wobei der Trog und/oder der etwaige Deckel oder die Haube mindestens eine transparente Region (2; 3; 6; 7; 11) aufweist, die vorgesehen ist, um das Innere des Trogs von außen sichtbar zu machen, **dadurch gekennzeichnet, dass** die transparente Region aus PET realisiert ist.

2. Behälter nach Anspruch 1, **dadurch gekennzeichnet, dass** der Trog (2; 11) vollkommen transparent ist.

3. Behälter nach Anspruch 1, **dadurch gekennzeichnet, dass** der Trog (2; 11) teilweise transparent ist:

4. Behälter nach einem der vorhergehenden Ansprüche, **dadurch gekennzeichnet, dass** der Deckel (3) oder die Haube (13) vollkommen transparent sind.

5. Behälter nach einem der Ansprüche 1 bis 3, **dadurch gekennzeichnet, dass** der Deckel (3) oder die Haube (13) teilweise transparent sind.

6. Behälter nach einem der vorhergehenden Ansprüche, **dadurch gekennzeichnet, dass** der Trog (2; 11) und/oder der etwaige Deckel (3) oder die etwaige Haube (13) durch Formen realisiert sind.

7. Behälter nach einem der vorhergehenden Ansprüche, **dadurch gekennzeichnet, dass** das für die transparente Region verwendete PET farbig ist.

8. Behälter nach einem der vorhergehenden Ansprüche, wobei die transparente Region den Trog oder den etwaigen Deckel oder die etwaige Haube (13) nicht vollkommen bedeckt, **dadurch gekennzeichnet, dass** der Trog (2; 11) und/oder der etwaige Deckel (3) oder die etwaige Haube (13) durch gemeinsames Formen von zwei Kunststoffen realisiert sind, von denen der eine transparent und der andere opak ist.

9. Behälter nach einem der vorhergehenden Ansprüche, **dadurch gekennzeichnet, dass** er in Form eines mit Laufrädern versehenen Behälters (1) realisiert ist und Laufräder (4) aufweist, um ihn bequem zu bewegen.

10. Behälter nach einem der Ansprüche 1 bis 9, **dadurch gekennzeichnet, dass** er als Stadtmöbel verwendet wird, wobei er insbesondere ein Papierkorb (10) ist, der dauerhaft auf einem Pfosten (12) montiert oder auf den Boden gestellt wird.

11. Behälter nach einem der vorhergehenden Ansprüche, wobei der Trog durch Spritzgießen eines thermoplastischen Materials realisiert ist, wobei der Trog eine Markierung hat, die einem Einspritzpunkt entspricht, **dadurch gekennzeichnet, dass** der Trog eine Dicke aufweist, die entlang einer fiktiven Strecke, die in einer axialen Ebene des Trogs liegt und von der Markierung (25) zu der Öffnung (22) des Trogs (20) verläuft, abnimmt.

12. Behälter nach Anspruch 11, **dadurch gekennzeichnet, dass** die Markierung sich auf dem Boden des Trogs befindet.

13. Behälter nach einem der Ansprüche 11 und 12, **dadurch gekennzeichnet, dass** die minimale Dicke des Trogs kleiner als 40 % bis 60 % der maximalen Dicke des Trogs ist.

14. Behälter nach einem der Ansprüche 11 bis 13, **dadurch gekennzeichnet, dass** die Dicke des Trogs kontinuierlich abnimmt.

15. Behälter nach einem der Ansprüche 11 bis 14, **dadurch gekennzeichnet, dass** der Trog einen Teil mit einer Konkavität aufweist, die nach außerhalb des Trogs gerichtet ist, mit insbesondere einer im Wesentlichen kugeligen Form, wobei sich die Markierung auf diesem Teil befindet.

## Claims

1. Container for receiving and/or collecting waste (1; 10) comprising a tank (2; 11) and optionally a lid (3) or a cover (13) made of plastic, the tank and/or the optional lid or cover comprising at least one transparent region (2; 3; 6; 7; 11) arranged to make the inside of the tank visible from the outside, **characterised in that** the transparent region is made of PET.

2. Container according to claim 1, **characterised in that** the tank (2; 11) is entirely transparent.

3. Container according to claim 1, **characterised in that** the tank (2; 11) is partially transparent.

4. Container according to any one of the preceding claim, **characterised in that** the lid (3) or the cover (13) is entirely transparent.

5. Container according to any one of claims 1 to 3, **characterised in that** the lid (3) or the cover (13) is partially transparent.

6. Container according to any one of the preceding claim, **characterised in that** the tank (2; 11) and/or the optional lid (3) or cover (13) are made by moulding.

7. Container according to any one of the preceding claim, **characterised in that** the PET used for the transparent region is coloured.

8. Container according to any one of the preceding claims, the transparent region not entirely covering the tank or the optional lid or cover (13), **characterised in that** the tank (2; 11) or the optional lid (3) or cover (13) are formed by co-moulding two plastic materials, one transparent and the other opaque.

9. Container according to any one of the preceding claim, **characterised in that** it is designed as a wheeled bin (1) and has wheels (4) for moving it easily.

10. Container according to any one of claims 1 to 9, **characterised in that** it is used as street furniture, being in particular a waste paper basket (10) fixedly mounted on a post (12) or placed on the ground.

11. Container according to any one of the preceding claim, the tank being made by injection moulding a thermoplastic material, the tank having a mark corresponding to an injection point, **characterised in that** the thickness of the tank decreases along an imaginary path located in an axial plane of the tank, going from said mark (25) to the opening (22) of the tank (20).

12. Container according to claim 11, **characterised in that** the mark is located on the bottom of the tank.

13. Container according to claim 11 or 12, **characterised in that** the minimum thickness of the tank is 40 % to 60 % less than the maximum thickness of the tank.

14. Container according to any one of claims 11 to 13, **characterised in that** the thickness of the tank decreases continuously.

15. Container according to any one of claims 11 to 14, **characterised in that** the tank comprises a portion having a concavity directed towards the outside of the tank, with in particular a shape that is substantially that of a spherical cap, the mark being located on this portion.
